# EUROPÄISCHE PATENTSCHRIFT

(11) **EP 3 362 627 B1**
(45) Veröffentlichungstag und Bekanntmachung des Hinweises auf die Patenterteilung: **03.04.2024**
(21) Anmeldenummer: 16784823.3
(22) Anmeldetag: 12.10.2016
(51) Int. Cl.: E05F 15/652

(54) **SPINDELANTRIEB MIT INTEGRIERTER VERRIEGELUNG**
SPINDLE DRIVE WITH INTEGRATED LOCKING
ENTRAÎNEMENT À BROCHE À VERROUILLAGE INTÉGRÉ

(30) Priorität: 12.10.2015 DE 202015105385 U
(43) Veröffentlichungstag der Anmeldung: 22.08.2018
(73) Patentinhaber: Bode - Die Tür GmbH, 34123 Kassel (DE)
(72) Erfinder: PELLEGRINI, Andreas, 34295 Edermünde (DE)
(74) Vertreter: Patentanwälte Bauer Vorberg Kayser
(86) Internationale Anmeldenummer: PCT/EP2016/074507
(87) Internationale Veröffentlichungsnummer: WO 2017/064140

(56) Entgegenhaltungen:
- FR-A1- 2 417 620
- GB-A- 452 114
- US-A1- 2012 073 208

## Beschreibung

Die vorliegende Erfindung betrifft einen Spindelantrieb für ein anzutreibendes Element, insbesondere einen Tür- oder Fensterflügel eines Fahrzeugs, aufweisend eine angetriebene Spindel mit einer Längsachse, die sich durch eine Spindelmutter erstreckt, sodass die Spindelmutter durch Drehung der Spindel entlang der Längsachse der Spindel verfahrbar ist.

Ein solcher Spindelantrieb wird beispielsweise für das Öffnen und Schließen von Schiebetüren oder Fensterflügeln verwendet. Im Folgenden wird die Erfindung für die Verwendung mit einem Türflügel beschrieben, soll aber nicht darauf beschränkt sein. Prinzipiell eignet sich die Erfindung für sämtliche Antriebssysteme, die einen Spindelantrieb aufweisen.

Üblicherweise ist die Spindelmutter über den Mitnehmer mit dem Türflügel verbunden, sodass der Türflügel bei Drehung der Spindel eine Türöffnung freigibt oder diese verschließt. Unabhängig von der Bewegung des Türflügels sind oftmals weitere Maßnahmen notwendig oder gewollt, beispielsweise ein separates Verriegeln bzw. Öffnen des Türflügels. Hierzu werden in der Regel separate Verriegelungselemente verwendet, die über Bauzüge oder Gestänge betätigt werden. Alternativ kann die Verriegelung auch über die Motorbremse des Spindelantriebs erfolgen. Alle Systeme benötigen zusätzlichen Bauraum und sind kosten- und wartungsintensiv.

Der Stand der Technik ist auch den Dokumenten FR 2 417 620 A1, GB 452 114 A und US 2012 073208 A1 zu entnehmen.

Die Aufgabe der vorliegenden Erfindung besteht darin, einen Spindelantrieb bereitzustellen, über den zum Einen ein angetriebenes Element, beispielsweise ein Tür- oder Fensterflügel bewegbar, zum Anderen beispielsweise eine Verriegelung des Türflügels problemlos möglich ist. Die Nachteile des Standes der Technik soll vermieden werden, insbesondere soll der Spindelantrieb mit geringem Bauraum auskommen und möglichst wenige Bauteile aufweisen. Weiterhin soll der Spindelantreib kosten- und wartungsarm sein.

Erfindungsgemäß wird die Aufgabe durch einen Spindelantrieb mit den Merkmalen des Patentanspruchs 1 gelöst.

Demnach basiert die Erfindung auf der Erkenntnis, dass die ohnehin angetriebene Spindelmutter nicht nur zum Antrieb des zu bewegenden Elements, beispielsweise des Türflügels, genutzt wird, sondern vielmehr auch zumindest ein weiteres Element, beispielsweise eine Verriegelungsvorrichtung antreibt. Zu diesem Zweck ist die Spindelmutter nicht nur direkt oder indirekt mit dem Türflügel verbunden, sondern darüber hinaus ebenfalls mit einem weiteren Aktuator. Wird die Spindel angetrieben, verfährt die Spindelmutter zunächst entlang der Längsachse der Spindel, treibt dabei aber zunächst den Türflügel nicht an. Während sich die Spindelmutter am Anfang des Verfahrwegs bewegt, wird lediglich ein Aktuator des zusätzlichen Systems, beispielsweise des Verriegelungssystems betätigt. Erfindungsgemäß kann dieser erste Streckenabschnitt des Verfahrwegs, bei dem der Mitnehmer den Türflügel noch nicht bewegt, von einigen Millimetern bis zu einigen Zentimetern betragen, vorzugsweise etwa von 0,5 cm bis 2 cm.

Sobald die Spindel in Drehung versetzt wird, treibt die Spindelmutter über den Aktuator zunächst den Verriegelungsmechanismus an und entriegelt die Tür. Anschließend kontaktiert der Mitnehmer der Spindelmutter über seine Kontaktflächen eine Antriebsfläche eines Antriebselements für den Türflügel und verschiebt diesen.

Die beiden Kontaktflächen des Mitnehmers der Spindelmutter weisen in entgegengesetzte Richtungen entlang der Längsachse der Spindelmutter. Die beiden Antriebsflächen sind entlang der Längsachse der Spindel beabstandet zueinander angeordnet, und einander zugewandt, sodass sich der Mitnehmer mit den Kontaktflächen dazwischen befindet.

Das Verriegeln der Tür kann beispielsweise in umgekehrter Richtung durch Nutzung eines Klinken- oder Schnappschlosses erfolgen. Wird also der Türflügel in die Türöffnung bewegt, rastet ein Schnapp- oder Klinkenschloss automatisch ein. Beispielsweise hat sich die Verwendung einer Drehfalle als besonders geeignet erwiesen, die über die Bewegung der Spindelmutter gedreht bzw. geöffnet werden kann.

Für die erfindungsgemäße Funktion ist wesentlich, dass die beiden Antriebsflächen des Antriebselements des Türflügels einen größeren Abstand entlang der Längsachse der Spindel zueinander aufweisen, als die beiden Kontaktflächen des Mitnehmers der Spindelmutter.

Der Unterschied zwischen dem Abstand der beiden Antriebsflächen und dem Abstand der beiden Kontaktflächen ist maßgeblich für die Wegstrecke, die die Spindelmutter zurücklegen kann, bevor das Antriebselement kontaktiert und bewegt wird bzw. für die Bewegung, die der Betätigung der Verriegelung über den Aktuator zur Verfügung steht.

Das Antriebselement und die beiden Antriebsflächen können Bestandteil eines Spindelmuttergehäuses sein, indem sich die Spindelmutter bewegt. In diesem Fall erstreckt sich der Mitnehmer der Spindelmutter in ein parallel zur Längsachse verlaufendes Langloch des Spindelmuttergehäuses hinein. Das Spindelmuttergehäuse ist wiederum fest mit dem Türflügel verbunden und treibt diesen an. Aufgrund des Langloches ist es möglich, dass beim Verfahren der Spindelmutter der Mitnehmer entlang des Langloches bewegt wird, ohne dabei das Spindelmuttergehäuse zu verschieben. Erst wenn der Mitnehmer mit seiner in Bewegungsrichtung vorderen Kontaktfläche das Ende des Langloches erreicht, wird die Kraft über die Kontaktfläche des Mitnehmers auf die Antriebsfläche des Langloches übertragen und das Spindelmuttergehäuse verschoben. Die Länge des Langloches bestimmt dabei die zur Verfügung stehende Bewegung zur Bewegung des zusätzlichen Aktuators. Der Aktuator ist mit der Spindelmutter fest verbunden und wird auch dann bewegt, wenn der Mitnehmer der Spindelmutter Kontakt zu einer der Antriebsflächen hat.

Anstelle eines Verriegelungsmechanismusses kann der Aktuator einen anderen Mechanismus betätigen, beispielsweise eine akustische oder visuelle Signaleinrichtung. Dies hängt in erster Linie vom Einsatzgebiet des erfindungsgemäßen Spindelantriebs ab.

In einer besonders vorteilhaften Ausführungsvariante kann eine Hilfsspindelmutter vorgesehen sein, durch die sich die Spindel ebenfalls erstreckt. Die Hilfsspindelmutter dient der Stabilisierung des gesamten Systems und ist nicht zwischen zwei Antriebsflächen verfahrbar, sondern ortsfest im Spindelmuttergehäuse angeordnet. Um zu verhindern, dass das Spindelmuttergehäuse bereits durch Bewegung der Hilfsspindelmutter verfahren wird, weist diese in ihrem Gewindegang mit dem Außengewinde der Spindel ein Spiel auf, das dem Abstand der beiden Antriebsflächen des Antriebselements entspricht. Die Hilfsspindelmutter wird somit zunächst ebenfalls nicht bewegt, vielmehr bewegt die Spindel die Hilfsspindelmutter erst dann, wenn auch ein Kontakt zwischen einer der Kontaktflächen und mit der korrespondierenden Antriebsflächen der Spindelmutter gegeben ist. Eine Bewegung des Spindelmuttergehäuses also erfolgt erst dann, wenn das Spiel der Hilfsspindelmutter ausgeglichen ist.

In einer weiteren vorteilhaften Ausführungsvariante weist die Hilfsspindelmutter gar kein Gewinde auf, sondern ist lediglich als Gleitlager ausgeführt.

In einer besonders vorteilhaften Ausführungsvariante ist auch der Aktuator derart ausgeführt, dass er erst dann wirkt, nachdem die Spindelmutter zunächst um einen gewissen Streckenabschnitt verfahren wurde. Entsprechend der Funktion des Mitnehmers der Spindelmutter und der zugehörigen Antriebsflächen sind auch für den Aktuator entsprechende zweite Antriebsflächen vorgesehen, die ebenfalls voneinander beabstandet sind. Das Funktionsprinzip ist das Gleiche, lediglich kann der Abstand zwischen den ersten Antriebsflächen des Antriebselements des Türflügels beispielsweise größer sein als der Abstand der zweiten Antriebsflächen für den Aktuator. Der Aktuator wirkt auch in diesem Fall vor der Kontaktierung der Kontaktflächen des Mitnehmers der Spindelmutter mit den zugehörigen ersten Antriebsflächen.

Die Erfindung wird anhand der nachfolgenden Figuren näher erläutert. Diese stellen lediglich Prinzipdarstellungen dar und sollen die Erfindung nicht beschränken.

Es zeigen:
- Figur 1:: Eine stark vereinfachte Prinzipskizze eines erfindungsgemäßen Spindelantriebs,
- Figur 2:: Eine erste Ausführungsvariante eines erfindungsgemäßen Spindelantriebs in perspektivischer Darstellung.

Figur 1 verdeutlicht das grundlegende Funktionsprinzip eines erfindungsgemäßen Spindelantriebs 20. Eine Spindel 22 erstreckt sich durch eine Spindelmutter 24 und hat eine Längsachse X-X. Die Spindelmutter 24 ist entlang der Spindel 22 entlang der Längsachse X-X verfahrbar.

Die Spindelmutter 24 weist einen Mitnehmer 26 auf, der eine erste Kontaktfläche 28 und eine zweite Kontaktfläche 30 aufweist. Die beiden Kontaktflächen weisen in entgegengesetzte Richtungen entlang der Längsachse X-X.

Der Mitnehmer 26 beziehungsweise die Kontaktflächen 28, 30 können durch Verfahren der Spindelmutter 24 mit einer ersten Antriebsfläche 32 oder einer zweiten Antriebsfläche 34 in Kontakt gebracht werden. Die beiden Antriebsflächen 32, 34 sind fest mit einem Antriebselement 36 verbunden, welches wiederum über einen Halter 38 fest mit einem nicht gezeigten zu verfahrenden Element, beispielsweise einem Türflügel verbunden ist. Ein Abstand A zwischen den beiden Antriebsflächen 32, 34 übersteigt einen Abstand B der beiden Kontaktflächen 28, 30 voneinander, sodass der Mitnehmer 26 zwischen den beiden Antriebsflächen 32, 34 verfahrbar ist, ohne, dass sich die Kontaktflächen 28, 30 und die Antriebsflächen 32, 34 berühren bzw. das Antriebselement 36 mitzunehmen oder zu bewegen.

Weiterhin ist ein Aktuator 40 gezeigt, der ebenfalls fest mit der Spindelmutter 24 verbunden ist. Über den Aktuator kann ein weiteres Element, vorzugsweise eine Verriegelungsvorrichtung betätigt werden. In der gezeigten Prinzipskizze ist für diesen Zweck exemplarisch ein Kipphebel 42 erkennbar, der vom Aktuator 40 geschaltet wird. Wesentlich ist, dass der Kipphebel 42 geschaltet wird, bevor die jeweilige Kontaktfläche 28, 30 mit der korrespondierenden Antriebsfläche 32, 34 in Kontakt kommt. Der Kipphebel 42 kann federbelastet sein, um nach Betätigung in die Ursprungsposition zurück getrieben zu werden. Dementsprechend ist es erfindungsgemäß möglich, über die Spindelmutter 24 zwei völlig unterschiedliche Funktionen auszulösen bzw. zu schalten.

Figur 2 zeigt eine besonders vorteilhafte Ausführungsvariante der Erfindung, die insbesondere für den Antrieb eines Tür- oder Fensterflügels geeignet ist. Als Antriebselement 36 ist hier ein Spindelmuttergehäuse 44 vorgesehen, welches ein Langloch 46 aufweist. Das Langloch 46 erstreckt sich im Wesentlichen entlang der Längsachse X-X. An das Spindelmuttergehäuse 44 ist der Halter 38 angebracht, über den ein nicht gezeigter Türflügel antreibbar ist.

Das Langloch 46 bildet endseitig die beiden Antriebsflächen 32, 34 aus. Der Mitnehmer 26 ist im gezeigten Ausführungsbeispiel rund. und im Der Aktuator 40 ist ebenfalls an der Spindelmutter 24 befestigt und dient vorzugsweise der Entriegelung einer Drehfalle.

Weiterhin ist ein Federelement 48 gezeigt, welches einem ungewollten Spiel des Spindelantriebs 20 entgegenwirkt.

Weiterhin ist eine Hilfsspindelmutter 50 innerhalb des Spindelmuttergehäuses 44 angeordnet und wird ebenfalls durch die Spindel 22 angetrieben. Um ein Verschieben des Spindelmuttergehäuses 44 zu verhindern, während sich der Mitnehmer 26 außer Eingriff mit den Antriebsflächen 32, 34 befindet, weist die Hilfsspindelmutter 50 im Inneren erhöhtes Spiel auf. Erst wenn dieses Spiel überwunden ist, treibt die Hilfsspindelmutter 50 das Spindelmuttergehäuse 44 an. Dabei sind das Spiel und die Länge des Langlochs 46 derart aufeinander abgestimmt, dass der Kontakt zwischen den Kontaktflächen 28, 30 und den Antriebsflächen 32, 34 erst dann erfolgt, wenn auch das Spiel innerhalb der Hilfsspindelmutter 50 überwunden ist.

Die Erfindung ist nicht auf das gezeigte Ausführungsbeispiel beschränkt, sondern eignet sich für sämtliche Antriebssysteme, die einen Spindelantrieb 20 aufweisen. Anstelle von Verriegelungseinrichtungen können auch andere Elemente über den Aktuator 40 angetrieben werden.

### Bezugszeichenliste

- 20: Spindelantrieb
- 22: Spindel
- 24: Spindelmutter
- 26: Mitnehmer
- 28: erste Kontaktfläche
- 30: zweite Kontaktfläche
- 32: erste Antriebsfläche
- 34: zweite Antriebsfläche
- 36: Antriebselement
- 38: Halter
- 40: Aktuator
- 42: Kipphebel
- 44: Spindelmuttergehäuse
- 46: Langloch
- 48: Federelement
- 50: Hilfsspindelmutter

- A: Abstand Antriebsflächen
- B: Abstand Kontaktflächen
- X-X: Längsachse Spindel

## Patentansprüche

1. Spindelantrieb (20) für ein anzutreibendes Element, insbesondere einen Tür- oder Fensterflügel eines Fahrzeugs, aufweisend eine angetriebene Spindel (22) mit einer Längsachse X-X, die sich durch eine Spindelmutter (24) erstreckt, wobei
- eine erste Antriebsfläche (32) und eine zweite Antriebsfläche (34) vorgesehen sind, die einander zugewandt und entlang der Längsachse X-X der Spindel voneinander beabstandet sind,
- ein Abstand A zwischen den beiden Antriebsflächen (32, 34) einen Abstand B zwischen den Kontaktflächen (28, 30) übersteigt,
**dadurch gekennzeichnet, dass**
- die Spindelmutter (24) zum Antrieb des anzutreibenden Elements einen Mitnehmer (26) mit einer erste Kontaktfläche (28) und einer zweiten Kontaktfläche (30) aufweist, die entlang der Längsachse XX der Spindel (22) in entgegengesetzter Richtung zueinander ausgerichtet sind,
- die Kontaktflächen (28, 30) durch Verfahren der Spindelmutter (24) mit der ersten Antriebsfläche (32) oder der zweiten Antriebsfläche (34) in Kontakt gebracht werden können, und
- ein Aktuator (40) vorgesehen ist, der mit der Spindelmutter (24) fest verbunden ist und der Betätigung einer weiteren Vorrichtung neben dem anzutreibenden Element dient, wenn der Mitnehmer (26) zwischen den Antriebsflächen (32, 34) verfahren wird.

2. Spindelantrieb nach Anspruch 1, **dadurch gekennzeichnet, dass** der Aktuator (40) eine Verriegelungsvorrichtung betätigt.

3. Spindelantrieb (20) nach Anspruch 1 oder Anspruch 2, **dadurch gekennzeichnet, dass** die Antriebsflächen (32, 34) über ein Antriebselement (36) miteinander verbunden sind, das mit dem anzutreibenden Element verbunden ist.

4. Spindelantrieb (20) nach Anspruch 3, **dadurch gekennzeichnet, dass** das Antriebselement (36) durch ein Spindelmuttergehäuse (44) gebildet ist, welches die Spindelmutter (24) umgibt, wobei in dem Spindelmuttergehäuse (44) ein Langloch (46) vorgesehen ist, welches die erste Antriebsfläche (32) und die zweite Antriebsfläche (34) ausbildet und der Mitnehmer (26) die erste Kontaktfläche (28) und die zweite Kontaktfläche (30) aufweist und sich in das Langloch (46) hinein erstreckt.

5. Spindelantrieb nach Anspruch 4, **dadurch gekennzeichnet, dass** innerhalb des Spindelmuttergehäuses (44) eine Hilfsspindelmutter (50) ortsfest gelagert ist, wobei die Hilfsspindelmutter (50) zumindest ein derartiges inneres Spiel aufweist, das ein Antrieb des Spindelmuttergehäuses (44) nur erfolgt, wenn eine der Kontaktflächen (28, 30) mit einer der Antriebsflächen (32, 34) in Kontakt ist.

6. Spindelantrieb nach Anspruch 4 oder 5, **dadurch gekennzeichnet, dass** innerhalb des Spindelmuttergehäuses (44) ein Federelement (48) vorgesehen ist, welches den Spindelantrieb (20) zur Reduzierung eines ungewollten Spiels in Längsrichtung der Längsachse X-X der Spindel (22) mit einer Federkraft beaufschlagt.

## Claims

1. A spindle drive (20) for an element to be driven, in particular a door or window leaf of a vehicle, having a driven spindle (22) with a longitudinal axis X-X which extends through a spindle nut (24), wherein
- a first drive face (32) and a second drive face (34) are provided, which face one another and are spaced from one another along the longitudinal axis X-X of the spindle,
- a distance A between the two drive faces (32, 34) exceeds a distance B between the contact faces (28, 30),
**characterised in that**
- to drive the element to be driven, the spindle nut (24) has a driver (26) with a first contact face (28) and a second contact face (30), which are oriented in opposite directions to one another along the longitudinal axis X-X of the spindle (22),
- the contact faces (28, 30) can be brought into contact with the first drive face (32) or the second drive face (34) by moving the spindle nut (24), and
- an actuator (40) is provided, which is fixedly connected to the spindle nut (24) and is used to actuate a further device next to the element to be driven when the driver (26) is moved between the drive faces (32, 34).

2. The spindle drive according to Claim 1,
**characterised in that**
the actuator (40) actuates a locking device.

3. The spindle drive (20) according to Claim 1 or Claim 2,
**characterised in that**
the drive faces (32, 34) are connected to one another via a drive element (36) which is connected to the element to be driven.

4. The spindle drive (20) according to Claim 3,
**characterised in that**
the drive element (36) is formed by a spindle nut housing (44) which surrounds the spindle nut (24), wherein a slot (46) is provided in the spindle nut housing (44) and forms the first drive face (32) and the second drive face (34), and the driver (26) has the first contact face (28) and the second contact face (30) and extends into the slot (46).

5. The spindle drive according to Claim 4,
**characterised in that**
an auxiliary spindle nut (50) is mounted in a stationary manner inside the spindle nut housing (44), wherein the auxiliary spindle nut (50) has at least such an internal play that the spindle nut housing (44) is driven only when one of the contact faces (28, 30) is in contact with one of the drive faces (32, 34).

6. The spindle drive according to Claim 4 or 5,
**characterised in that**
a spring element (48) is provided inside the spindle nut housing (44) and applies a spring force to the spindle drive (20) in the longitudinal direction of the longitudinal axis X-X of the spindle (22) to reduce an undesired play.

## Revendications

1. Système d'entraînement de broche (20) pour un élément à entraîner, en particulier un battant de porte ou de fenêtre d'un véhicule, comportant une broche entraînée (22) avec un axe longitudinal X-X, qui s'étend à travers un écrou de broche (24), sachant qu'
- une première surface d'entraînement (32) et une deuxième surface d'entraînement (34) sont prévues, qui sont tournées l'une vers l'autre et à distance l'une de l'autre le long de l'axe longitudinal X-X de la broche,
- une distance A entre les deux surfaces d'entraînement (32, 34) dépasse une distance B entre les deux surfaces de contact (28, 30),
**caractérisé en ce que**
- l'écrou de broche (24) comporte un entraîneur (26) avec une première surface de contact (28) et une deuxième surface de contact (30) pour l'entraînement de l'élément à entraîner, qui sont orientées l'une par rapport à l'autre en direction opposée le long de l'axe longitudinal XX de la broche (22),
- les surfaces de contact (28, 30) peuvent être mises en contact par déplacement de l'écrou de broche (24) avec la première surface d'entraînement (32) ou la deuxième surface d'entraînement (34), et
- un actionneur (40) est prévu, qui est fermement relié à l'écrou de broche (24) et sert à actionner un autre dispositif en plus de l'élément à entraîner, lorsque l'entraîneur (26) est déplacé entre les surfaces d'entraînement (32, 34).

2. Système d'entraînement de broche selon la revendication 1, **caractérisé en ce que** l'actionneur (40) actionne un dispositif de verrouillage.

3. Système d'entraînement de broche (20) selon la revendication 1 ou la revendication 2, **caractérisé en ce que** les surfaces d'entraînement (32, 34) sont reliées l'une à l'autre par un élément d'entraînement (36), qui est relié à l'élément à entraîner.

4. Système d'entraînement de broche (20) selon revendication 3, **caractérisé en ce que** l'élément d'entraînement (36) est formé par un boîtier d'écrou de broche (44), lequel entoure l'écrou de broche (24), sachant qu'un trou oblong (46) est prévu dans le boîtier d'écrou de broche (44), lequel constitue la première surface d'entraînement (32) et la deuxième surface d'entraînement (34) et l'entraîneur (26) comporte la première surface de contact (28) et la deuxième surface de contact (30) et s'étend dans le trou oblong (46).

5. Système d'entraînement de broche selon la revendication 4, **caractérisé en ce qu'**un écrou de broche auxiliaire (50) est logé de façon fixe à l'intérieur du boîtier d'écrou de broche (44), sachant que l'écrou de broche auxiliaire (50) comporte au moins un jeu intérieur de telle sorte qu'un entraînement du boîtier d'écrou de broche (44) n'a lieu que lorsqu'une des surfaces de contact (28, 30) est contact avec une des surfaces d'entraînement (32, 34).

6. Système d'entraînement de broche selon la revendication 4 ou 5, **caractérisé en ce qu'**un élément à ressort (48) est prévu à l'intérieur du boîtier d'écrou de broche (44), lequel sollicite le système d'entraînement de broche (20) avec une force élastique pour réduire un jeu indésirable en direction longitudinale de l'axe longitudinal X-X de la broche (22).
